# EUROPÄISCHE PATENTSCHRIFT

(11) **EP 2 011 965 B1**
(45) Veröffentlichungstag und Bekanntmachung des Hinweises auf die Patenterteilung: **08.08.2012**
(21) Anmeldenummer: 08158102.7
(22) Anmeldetag: 12.06.2008
(51) Int. Cl.: F01D 5/06

(54) **Vorrichtung und Verfahren zum Einspannen von beschaufelten Rotorscheiben eines Strahltriebwerkes**
Method and device for clamping bladed rotor discs of a jet engine
Dispositif et procédé pour serrer des disques de rotor portant des aubes d'un moteur à réaction

(30) Priorität: 06.07.2007 DE 102007031712
(43) Veröffentlichungstag der Anmeldung: 07.01.2009
(73) Patentinhaber: Rolls-Royce Deutschland Ltd & Co KG, 15827 Blankenfelde-Mahlow (DE)
(72) Erfinder: Pichel, Sacha, 12203 Berlin (DE)
(74) Vertreter: Gross, Felix

(56) Entgegenhaltungen:
- DE-A1-102005 052 819
- DE-B- 1 087 746
- GB-A- 599 809
- GB-A- 749 578
- GB-A- 858 763
- US-A- 2 579 745
- US-A- 2 637 488
- US-A1- 2005 025 625

## Beschreibung

Die Erfindung betrifft ein Strahltriebwerk mit einer Vorrichtung zum Einspannen von beschaufelten Rotorscheiben und ein Verfahren zum Einspannen von beschaufelten Rotorscheiben mit der Vorrichtung in einem Strahltriebwerk.

In Turbinentriebwerken werden die Turbine und der Verdichter üblicherweise auf einer Welle angeordnet. Insbesondere bei axial durchströmter Bauweise besteht der Verdichter hierbei aus mehreren Rotorscheiben, die jeweils eine Schaufelreihe tragen und untereinander verschweißt oder verschraubt sind.

Bei einigen Verdichtern besteht nur ein Teil des Verdichters auf der Eintrittsseite aus Blisks (bladed disks), bei denen jeweils eine Scheibe mit den zugehörigen Schaufeln integral geformt ist. Speziell im vorderen Teil der Trommel lassen sich dadurch erhebliche Gewichtseinsparungen erzielen. Zur besseren Austauschbarkeit und Reparatur werden diese meist recht teuren Einzelkomponenten bevorzugt verschraubt statt verschweißt ausgeführt. Hierzu kommen einzelne Flansche in Frage, die jedoch Gewicht hinzufügen und das rotordynamische Verhalten verschlechtern.

Des weiteren sind auch Anordnungen bekannt, bei denen sämtliche Rotorscheiben des Verdichters oder des gesamten Rotors über Zuganker eingespannt sind.

Beim Einspannen einer größeren Anzahl von Scheiben tritt jedoch das Problem auf, dass eine ausreichend große Vorspannkraft über den gesamten Betriebsbereich aufrecht erhalten werden muss, was eine gute Abstimmung des thermischen Verhaltens von Rotor und Zuganker erfordert. Außerdem muss der Zuganker eine gute Steifigkeit aufweisen.

Bei einer Verwendung von Zugankern ergeben sich außerdem Probleme bei der Demontage der Blisks im Schadensfall. Es muss immer der gesamte Rotor oder zumindest der gesamte Verdichter demontiert werden, um die Blisks austauschen zu können. Außerdem können vorhandene Wirbelgleichrichter, z.B. in Röhrenbauweise, nur schwer ein- und ausgebaut werden.

Die US 6,267,553 B1 offenbart eine Gasturbine mit einen Hochdruckverdichter, bei dem mehrere rohrförmige Zuganker vorhanden sind. Die Zuganker sind durch Öffnungen in den Rotorscheiben geführt, die radial um die Scheibenmitte angeordnet sind. Das Verspannen erfolgt über Schrauben, die in die Innengewinde der Zuganker eingeschraubt sind.

Die US 5,537,814 beschreibt einen Zuganker für einen Gasturbinenantrieb, der nicht nur die Rotorscheiben des Verdichters, sondern auch die der Turbine einspannt. Der Zuganker ist hier eine Hohlwelle, die mit der Blisk in der ersten Stufe verschraubt ist. Stromab eines radialen Verdichterlaufrades ist eine Mutter auf ein Gewinde des Zugankers aufgeschraubt, um den Zuganker zu spannen.

Die DE 10 2005 052 819 A1 offenbart einen Verdichterrotor eines Strahltriebwerks mit allen Merkmalen des Oberbegriffs der Anprüche 1 und 9, wobei der Verdichterrotor aus Blisks zusammengesetzt und mittels eines zentralen Zugankers verspannt ist.

Die Durchführung eines Zugankers durch die Scheiben erfordert zusätzliche Bohrungen in den Scheiben oder vergrößerte Scheibeninnendurchmesser, wodurch sich das Scheibengewicht erhöht.

Eine ungeteilte Welle erlaubt außerdem keinen separaten modularen Aufbau von Verdichter und Turbine. Die Luftdurchführung eines ggf. vorhandenen Wirbelgleichrichters ist erschwert.

Die Länge des Zugankers sowie verschiedene Materialien und Ausdehnungskoeffizienten der Scheiben erschweren die thermische Abstimmung zwischen Welle und Rotor und damit den Erhalt einer gleichmäßigen Vorspannkraft. Die während des Betriebs variable Vorspannkraft und die Länge des Zugankers verschlechtern die Steifigkeit des Rotors.

Für eine möglichst geringe thermische Beanspruchung und daher geringes Gewicht der Scheiben sollte der Temperaturgradient entlang der Scheibe relativ gering sein. Da die Temperatur am Rotoraußendurchmesser von Stufe zu Stufe zunimmt, führt die gleichmäßige Temperatur im Rotorinnern jedoch bei einzelnen Scheiben zu erheblichen Temperaturgradienten.

Der Erfindung liegt daher die Aufgabe zugrunde, in einem Strahltriebwerk eine Vorrichtung zum Einspannen von beschaufelten Rotorscheiben zu schaffen, die leicht montierbar und demontierbar ist.

Diese Aufgabe wird durch ein Strahltriebwerk mit einer Vorrichtung zum Einspannen von beschaufelten Rotorscheiben sowhol mit den Merkmalen des Anspruchs 1 als auch alternativ hierzu mit den Merkmalen des Anspruchs 9 gelöst. Weiterhin wird die Aufgabe durch ein Verfahren zum Einspannen von beschaufelten Rotorscheiben mit den Merkmalen des Anspruchs 15 gelöst. Die Unteransprüche enthalten vorteilhafte Weiterbildungen der Erfindung.

Das Einspannen der Blisks mit Hilfe eines Zugankers ermöglicht eine einfache Montage und Demontage sowohl beim Einbau als auch bei der Wartung oder im Schadensfall. Die Blisks können dabei einfach ein- bzw. ausgebaut werden, ohne dass z.B. mehrfache Verschraubungen gelöst werden müssen. Dadurch, dass die Blisks getrennt von den übrigen Rotorscheiben eingespannt sind, ergeben sich für den Zuganker eine kurze Baulänge und damit eine gute Steifigkeit.

Der Zuganker ist im Wesentlichen rohrförmig ausgebildet, innerhalb von zentralen Öffnungen in den als Blisks ausgebildeten Rotorscheiben angeordnet und fest mit einer Welle verbunden, die durch mindestens einen Turbinenabschnitt angetrieben wird. Die ohnehin in den Blisks vorhandenen zentralen Öffnungen können gut zur Montage und Demontage des Zugankers verwendet werden, und es sind keine zusätzlichen Bohrungen in den Scheiben erforderlich. Der Zuganker wird nicht durch die in Strömungsrichtung auf die Blisks folgenden Rotorscheiben hindurchgeführt, so dass die Scheibendurchmesser dieser Rotorscheiben nicht vergrößert werden müssen.

Die Blisks sind mittels des Zugankers zwischen mindestens einer ersten Anordnung, die stromauf der Blisks liegt, und mindestens einer zweiten Anordnung, die stromab der Blisks liegt und mit einer Rotorscheibe verbunden ist, die stromab an die Blisks angrenzt, eingespannt. Auf diese Weise wird bewirkt, dass die Blisks unabhängig von der Verbindung zwischen den übrigen Rotorscheiben eingespannt werden können.

Dabei umfasst die erste Anordnung eine Anschlaganordnung und die zweite Anordnung eine Spannanordnung. Durch die Spannanordnung können die Blisks gegenüber der Anschlaganordnung auf einfache Weise verspannt werden.

Die Anschlaganordnung umfasst stromauf der Blisks eine Verlängerung einer Blisk der ersten Stufe, die an einen Anschlag am Zuganker angrenzt. Dies stellt eine einfache Ausführungsform einer Anschlaganordnung dar.

Die Spannanordnung umfasst vorzugsweise mindestens ein Spannelement, das zur Kraftübertragung zwischen dem Zuganker und der Rotorscheibe dient.

Das Spannelement ist im Wesentlichen ringförmig und weist einen flanschförmigen, radial nach außen gerichteten Befestigungsabschnitt, einen axialen rohrförmigen Mittenabschnitt und einen radial nach innen gerichteten Spannabschnitt auf. Dadurch ist eine Kraftübertragung möglich, die gleichmäßig über den Umfang erfolgt.

Der radial nach außen gerichtete Befestigungsabschnitt des Spannelements ist an einem Abschnitt der Rotorscheibe, die stromab an die Blisks angrenzt, befestigt. Dadurch wird die im Spannelement und im Zuganker erzeugte Spannung auf die Rotorscheibe übertragen.

Der radial nach außen gerichtete Befestigungsabschnitt des Spannelements ist an einem radial innen liegenden Abschnitt der Rotorscheibe, die stromab an die Blisks angrenzt, befestigt.

Vorteilhaft ist der Befestigungsabschnitt des Spannelements an einem radial innen liegenden Abschnitt der Rotorscheibe, die stromab an die Blisks angrenzt, befestigt. Die Kraftübertragung erfolgt in diesem Fall ohne größere Umlenkungen.

Vorzugsweise weist der Zuganker an seinem stromab liegenden Ende einen Absatz auf, dessen Außendurchmesser kleiner ist als der Außendurchmesser eines stromauf angrenzenden Abschnittes des Zugankers, und der radial nach innen gerichtete Spannabschnitt des Spannelements umschließt den Absatz radial, wobei der radial nach innen gerichtete Spannabschnitt des Spannelements gegenüber dem Absatz axial verschiebbar und im Betrieb von einer axialen Begrenzung des Absatzes beabstandet ist und an das Spannmittel angrenzt. Diese Anordnung bietet den Vorteil eines geringen Bauaufwands und guter Montier- und Demontierbarkeit.

Das Spannmittel kann insbesondere eine Zugankermutter sein, die auf ein Außengewinde am Absatz des Zugankers aufschraubbar ist. Durch die Zugankermutter ist die Spannung zwischen den Blisks gut einstellbar.

Alternativ umfassen die erste Anordnung stromauf der Blisks eine Spannanordnung mit einem Spannmittel und die zweite Anordnung stromab der Blisks mindestens eine Schraubenverbindung zwischen dem Zuganker und der Rotorscheibe. Diese Alternative bietet eine gute Zugänglichkeit zum Spannmittel.

Vorzugsweise grenzt das stromauf liegende Ende des Zugankers radial von innen an eine rohrförmige stromauf gerichtete Verlängerung der Blisk der ersten Stufe an. Das Spannmittel grenzt axial an die Verlängerung und radial an den Zugankerring an, der an das stromauf liegende Ende des Zugankers angrenzt, und der Zuganker weist an seinem stromab liegenden Ende einen Flansch auf, der an der Rotorscheibe, die stromab an die Blisks angrenzt, angebracht ist. Hier dient die erste Anordnung zum Erzeugen einer Spannung gegenüber der Rotorscheibe, die stromab an die Blisks angrenzt, und weist einen sehr geringen Bauaufwand auf. Das Spannmittel ist von der Verdichtereintrittsseite gut zugänglich.

Der Zuganker weist in Strömungsrichtung eine konische Erweiterung auf, und der Flansch des Zugankers ist an einem radial außen liegenden Abschnitt der Rotorscheibe, die stromab an die Blisks angrenzt, befestigt. Dadurch wird ein Spannen der Blisks nahe der Schaufel ermöglicht, und es wird eine gute Abdichtung zwischen den Blisks erreicht. Bei einer Befestigung am radial außen liegenden Abschnitt der Rotorscheibe, die stromab an die Blisks angrenzt, tritt eine geringe Biegebeanspruchung der Rotorscheibe beim Spannen des Zugankers auf.

Das stromauf liegende Ende des Zugankers ist mit mindestens einer Schraubenverbindungen an dem Zugankerring befestigt, der ein Außengewinde aufweist, und das Spannmittel ist eine Zugankermutter, die auf das Außengewinde des Zugankerrings aufschraubbar ist. Durch die Zugankermutter ist die Spannung im Zugankerring, in den Schraubenverbindungen und im Zuganker gut einstellbar.

Vorzugsweise spannt das Spannmittel gleichzeitig einen radial innen liegenden Lagerring eines Zugankerlagers ein. Dadurch sind keine zusätzlichen Bauteile zur Befestigung des Lagerrings erforderlich.

Mindestens ein Wirbelgleichrichter in Röhrenbauweise kann an der Rotorscheibe, die stromab an die Blisks angrenzt, befestigt sein. Durch den Wirbelgleichrichter strömt komprimierte, erwärmte Luft in radialer Richtung von außen nach innen und wird zur Kühlung zur Turbine geleitet. Durch Anordnung des Wirbelgleichrichters außerhalb der Blisks wird eine lokale Erwärmung im Scheibenbereich der Blisks vermieden. Auch ist die Befestigung der Wirbelgleichrichter außerhalb der Blisks leichter möglich.

Außerdem wird die Aufgabe durch ein Verfahren zum Einspannen von Blisks unter Verwendung des oben beschriebenen Strahltriebwerks gelöst, bei dem die Blisks mittels des Zugankers lösbar eingespannt und die anderen Rotorscheiben separat und unabhängig vom Zuganker fest miteinander verbunden werden. Das separate Einspannen der Blisks ermöglicht eine einfache Montage und Demontage der Blisks.

Insbesondere werden die Blisks mittels des Zugankers zwischen einer Anordnung, die stromauf der Blisks liegt, und einer Anordnung, die stromab der Blisks liegt und mit einer Rotorscheibe verbunden ist, die stromab an die Blisks angrenzt, eingespannt. Durch die beiden Anordnungen wird das Aufbringen einer Kraft auf den Zuganker ermöglicht.

Der Zuganker wird von der stromab der Blisks liegenden zweiten Anordnung aus gespannt.

Alternativ kann der Zuganker von der stromauf der Blisks liegenden ersten Anordnung aus gespannt werden. Hierbei ist eine gute Zugänglichkeit der Anordnung gegeben.

Zwei Alternativ beispiele des erfindungsgemäßen Strahltriebwerks mit einer Vorrichtung zum Einspannen von beschaufelten Rotorscheiben werden anhand der Figuren 1 bis 4 näher erläutert. Es zeigt:
- Fig. 1: die erste Ausführungsform mit einer ersten Vorrichtung, bei der der Zuganker von der stromab der Blisks liegenden Seite gespannt wird,
- Fig. 2: eine Detailansicht der Spannvorrichtung der ersten Ausführungsform,
- Fig. 3: die zweite und alternative Ausführungsform mit einer zweiten Vorrichtung, bei der der Zuganker von der stromauf der Blisks liegenden Seite gespannt wird, und
- Fig. 4: eine Detailansicht der Spannanordnung der zweiten Ausführungsform.

In Fig. 1 ist ein Rotor 1 eines axialen Verdichters mit neun Stufen dargestellt, der sechs als Blisks 6 ausgebildete Rotorscheiben, drei Rotorscheiben 4, 9 mit Laufschaufeln 5, und mindestens einen Wirbelgleichrichter 38 aufweist. Außerdem weist der Rotor 1 eine erste Vorrichtung 3 des erfindungsgemäßen Strahltriebwerks zum Einspannen der Blisks 6 auf.

Auf dem Rotor 1 des Verdichters sind die in Strömungsrichtung 40 ersten sechs beschaufelten Rotorscheiben 6 als Blisks 6 ausgeführt. Die Blisks (bladed disks) 6 sind beschaufelte Rotorscheiben, bei denen jeweils eine Scheibe mit den zugehörigen Schaufeln integral geformt ist. Auf die Blisks 6 folgen in Strömungsrichtung 40 drei beschaufelte Rotorscheiben 4, 9, deren Laufschaufeln 5 lösbar angebracht sind. Die Rotorscheibe 9 grenzt an die in Strömungsrichtung 40 letzte Blisk 6 an. Es kann jedoch auch eine andere Anzahl von Blisks 6 und Rotorscheiben 4, 9 verwendet werden. Auch die Anzahl der Stufen ist variabel. Jede Blisk 6 weist nahe den Laufschaufeln 5 mindestens eine axiale Verlängerung 44 auf, die jeweils an mindestens eine benachbarte Blisk 6 anstößt. Die Rotorscheibe 9 stößt nahe den Laufschaufeln 5 mit einer axialen Verlängerung 43 an die in Strömungsrichtung 40 letzte Blisk 6 an.

Die in Fig. 1 und Fig. 2 dargestellte erste Ausführungsform der Vorrichtung 3 umfasst einen Zuganker 12, eine Anschlaganordnung 27 und eine Spannanordnung 28, die in Fig. 2 vergrößert dargestellt ist.

Der Zuganker 12 ist rohrförmig ausgebildet und weist an seinem stromauf liegenden Ende 21 einen radial nach innen zurückgesetzten Absatz 42 mit einem Anschlag 16 auf. An seinem stromab liegenden Ende 14 (Fig. 2) ist ein Absatz 15 vorgesehen, der gegenüber einem axialen Abschnitt 19 des Zugankers 12 radial nach innen zurückgesetzt ist und durch eine axiale Begrenzung 17 entgegen der Strömungsrichtung 40 begrenzt ist. Der Absatz 15 kann außerdem einen Zahnkranz aufweisen. An den Absatz 15 grenzt stromab ein Außengewinde 18 an, dessen Außendurchmesser kleiner ist als der Außendurchmesser des Absatzes 15.

Der Zuganker 12 ist innerhalb von Öffnungen 8 in den Blisks 6 mittig angeordnet. Er grenzt an seinem stromauf liegenden Ende 21 in der Anschlaganordnung 27 an eine Blisk 6 der ersten Stufe des Verdichters an. An seinem stromab liegenden Ende 14 ist der Zuganker 12 über die Spannanordnung 28 mit der stromab an die Blisks 6 angrenzende Rotorscheibe 9 verbunden.

Die Anschlaganordnung 27 befindet sich an dem stromauf liegenden Ende 21 des Zugankers 12 und wird durch einen Anschlag 16, einen Absatz 42 und eine Verlängerung 7 der Blisk 6 der ersten Stufe des Verdichters gebildet.

Der Anschlag 16 bildet eine axiale Begrenzung des Absatzes 42 in Strömungsrichtung 40. Die Verlängerung 7 der Blisk 6 der ersten Stufe des Verdichters erstreckt sich axial entgegen der Strömungsrichtung 40 bis zum Anschlag 16. Sie umschließt den Absatz 16 radial, wobei sie aber axial verschiebbar ist.

Die in Fig. 2 vergrößert dargestellte Spannanordnung 28 umfasst den Absatz 15 des Zugankers 12, ein Spannelement 33, eine Zugankermutter 37, mehrere Schraubenverbindungen 29 und grenzt an die Rotorscheibe 9, die stromab an die Blisks angrenzt, an.

Das Spannelement 33 umfasst einen, einen Flansch bildenden, radialen Befestigungsabschnitt 34, einen Mittenabschnitt 35 und einen Spannabschnitt 36.

Der Mittenabschnitt 35 des Spannelements 33 ist rohrförmig und verläuft im montierten Zustand axial und parallel zum Zuganker 12. Der flanschartige Befestigungsabschnitt 34 ist vom stromab liegenden Ende des Spannelements 33 aus radial nach außen gerichtet. Der Spannabschnitt 36 ist vom stromauf liegenden Ende des Spannelements 33 aus radial nach innen gerichtet und kann einen Zahnkranz aufweisen.

Das Spannelement 33 ist mit seinem Befestigungsabschnitt 34 mittels Schraubenverbindungen 29 an einem inneren Abschnitt 10 der Rotorscheibe 9 befestigt. Der Spannabschnitt 36 ragt im zusammengebauten Zustand der Spannvorrichtung 28 parallel zur axialen Begrenzung 17 und in axialer Richtung von dieser beabstandet radial nach innen und umschließt den Absatz 15, wobei der Spannabschnitt 36 aber gegenüber dem Absatz 15 axial verschiebbar ist. Wenn am Absatz 15 und am Spannabschnitt 36 Zahnkränze vorhanden sind, greift die Verzahnung des Spannabschnitts 36 in die Verzahnung des Absatzes 15 ein. In Strömungsrichtung 40 grenzt die Zugankermutter 37, die auf das Außengewinde 18 aufgeschraubt ist, an den Spannabschnitt 36 an.

Zum Einspannen der Blisks 6 wird zunächst der als Flansch ausgebildete radial nach außen gerichtete Befestigungsabschnitt 34 des Spannelements 33 mittels mehrerer in Umfangsrichtung verteilter Schraubenverbindungen 29 am inneren Abschnitt 10 der Rotorscheibe 9, die stromab an die Blisks angrenzt, befestigt. Als nächstes werden die Blisks 6 auf den Zuganker 12 aufgeschoben. Der Zuganker 12 wird dann mit dem Absatz 15 in das ringförmige Spannelement 33 eingeführt. Zum Schluss wird die Zugankermutter 37 auf das Außengewinde 18 des Zugankers 12 aufgeschraubt und angezogen.

Beim Anziehen der Zugankermutter 37 wird über den radial nach innen gerichteten Spannabschnitt 36 eine Zugkraft im Spannelement 33 erzeugt. Gleichzeitig erzeugt die Zugankermutter 37 über das Außengewinde 18 eine Zugkraft im Zuganker 12.

Die Zugkraft im Spannelement 33 wird vom radial nach innen gerichteten Spannabschnitt 36 über den axialen Mittenabschnitt 35, den radial nach außen gerichteten Befestigungsabschnitt 34 und die Schraubenverbindungen 29 auf den radial innen liegenden Abschnitt 10 der Rotorscheibe 9 übertragen. Von dort aus wird die Kraft in der Rotorscheibe 9, die stromab an die Blisks angrenzt, in radialer Richtung nach außen bis in die axiale Verlängerung 43 der Rotorscheibe 9 weitergeleitet. Die Zugkraft im Zuganker 12 wird entlang des Zugankers 12 auf den Absatz 16 übertragen.

Die beiden Zugkräfte bewirken Druckkräfte zwischen der axialen Verlängerung 43 der Rotorscheibe 9, den über die Verlängerungen 44 aneinander stoßenden Blisks 6 und dem Anschlag 16 der stromauf liegenden Anschlaganordnung 27. Diese Druckkräfte drücken die Blisks 6 an den Verlängerungen 44 der Blisks 6 nahe den Schaufeln 5 axial aneinander und bewirken so die Einspannung.

Die Druckkräfte müssen groß genug sein, um die Blisks 6 zusammenzuhalten. Sie dürfen aber auch nicht zu groß sein, damit die auf Zug beanspruchten Bauelemente der Vorrichtung 3, nämlich der Zuganker 12, das Außengewinde 18 am Zuganker 12, das Spannelement 33, die Schraubenverbindungen 29 oder das Innengewinde der Zugankermutter 37 im Betrieb nicht überlastet werden.

In den Fig. 3 und 4 ist die zweite und alternative Ausführungsform der Vorrichtung 3 des erfindungsgemäßen Strahltriebwerks dargestellt, bei der der Rotor 1 des Verdichters genauso aufgebaut ist wie in Fig. 1.

Die zweite Ausführungsform der Vorrichtung 3 umfasst einen Zuganker 47, mehrere Schraubenverbindungen 41 und eine Spannanordnung 30, die in Fig. 4 vergrößert dargestellt ist.

Der Zuganker 47 weist im Gegensatz zum Zuganker 12 der ersten Ausführungsform in Strömungsrichtung 40 eine konische Erweiterung 20 auf. An seinem stromauf liegenden Ende 21 besitzt der Zuganker 47 einen radial nach innen gerichteten Flansch 45. Die konische Erweiterung weist an ihrem stromab liegenden Ende einen Flansch 13 auf, der radial nach außen gerichtet ist.

Der Zuganker 47 ist mittig innerhalb von Öffnungen 8 in den Blisks 6 angeordnet. Er grenzt an seinem stromauf liegenden Ende 21 radial von innen an eine axiale Verlängerung 7 der Blisk 6 der ersten Stufe des Verdichters an. An seinem stromab liegenden Ende ist der Zuganker 47 über mehrere über den Umfang verteilte Schraubenverbindungen 41 mit der an die Blisks 6 angrenzende Rotorscheibe 9, die stromab an die Blisks angrenzt, verbunden.

Die Schraubenverbindungen 41 sind an einem radial außen liegenden Abschnitt 11 der Rotorscheibe 9, die stromab an die Blisks angrenzt, in Umfangsrichtung verteilt. Mittels der Schraubenverbindungen 41 ist der Flansch 13 am Ende der konischen Erweiterung 20 des Zugankers 47 an der Rotorscheibe 9 befestigt.

Die stromauf liegende Spannanordnung 30 ist in Fig. 4 vergrößert dargestellt und umfasst einen Zugankerring 24, mehrere Schraubenverbindungen 32, einen ersten Abstandsring 31, einen zweiten Abstandsring 39, ein Zugankerlager 25 und eine Zugankermutter 37.

Der Zugankerring 24 ist ringförmig ausgebildet und weist den gleichen Außendurchmesser auf wie der Zuganker 47. Der Zugankerring 24 weist an seinem an den Zuganker 47 angrenzenden Ende einen radial nach innen gerichteten Flansch 46 auf. Der Zugankerring 24 weist außerdem einen Absatz 23 auf, dessen Außendurchmesser kleiner ist als der Durchmesser des stromauf liegenden Endes 21 des Zugankers 47. Am stromauf liegenden Ende des Zugankerrings 24 befindet sich ein Außengewinde 22, dessen Durchmesser kleiner ist als der des Absatzes 23.

Der erste Abstandsring 31 ist ringförmig ausgebildet und weist weitgehend den gleichen Innendurchmesser auf wie die axiale Verlängerung 7 der Blisk 6 der ersten Stufe des Verdichters. Der zweite Abstandsring 39 ist ebenfalls ringförmig ausgebildet.

Das Zugankerlager 25 ist ein Kugellager mit einem radial innen liegenden Lagerring 26.

Der Zugankerring 24 grenzt in axialer Richtung an das stromauf liegende Ende 21 des Zugankers 47 an und bildet eine axiale Verlängerung des Zugankers 47 entgegen der Strömungsrichtung 40. Der Zugankerring 24 ist mittels mehrerer Schraubenverbindungen 32 am Flansch 45 des Zugankers 47 befestigt. In radialer Richtung grenzt der Zugankerring 24 von innen an den ersten Abstandsring 31 an.

Die Verlängerung 7 umschließt den Zuganker 47 in radialer Richtung, wobei die Verlängerung 7 verschiebbar gegenüber dem Zuganker 47 ist.

Der erste Abstandsring 31 umschließt den Zuganker 47 im Bereich des Flansches 45 und den Zugankerring 24, wobei aber eine Verschiebbarkeit in axialer Richtung gegeben ist. Der erste Abstandsring 31 grenzt an seinem stromab liegenden Ende an die Verlängerung 7 der Blisk 6 der ersten Stufe des Verdichters an. An seinem stromauf liegenden Ende umschließt der Abstandsring den Absatz 23 des Zugankerrings 24 in radialer Richtung, wobei aber eine Verschiebbarkeit in axialer Richtung gegeben ist.

Der innere Lagerring 26 des Zugankerlagers 25 ist in axialer Richtung verschiebbar auf dem Absatz 23 des Zugankerrings 24 angeordnet. Der innere Lagerring 26 grenzt stromab an den ersten Abstandsring 31 und stromauf an den zweiten Abstandsring 39 an.

Der zweite Abstandsring 39 umschließt ebenfalls den Absatz 23 des Zugankerrings 24. Der zweite Abstandsring 39 ragt dabei über das stromauf liegende Ende des Absatzes 23 hinaus.

An den zweiten Abstandsring 39 grenzt die Spannmutter 37 an, die auf das Außengewinde 22 des Zugankerrings 24 aufgeschraubt ist.

Zum Einspannen der Blisks 6 wird zunächst der Flansch 13 am stromab liegenden Ende des Zugankers 47 an der Rotorscheibe 9, die stromab an die Blisks angrenzt, befestigt. Dies erfolgt mittels der Schraubenverbindungen 41. Als Nächstes werden die Blisks 6 auf den Zuganker 47 aufgeschoben. Der Zugankerring 24 wird dann mittels der Schraubenverbindungen 32 am Zuganker 47 befestigt. Dann werden der erste Abstandsring 31, der innere Lagerring 26 und der zweite Abstandsring 39 über den Zugankerring 24 geschoben. Zuletzt wird die Zugankermutter 37 auf das Außengewinde 22 des Zugankerrings 24 aufgeschraubt und angezogen.

Beim Anziehen der Zugankermutter 37 werden im Zuganker 47, im Zugankerring 24 und in den Schraubenverbindungen 41 Zugkräfte erzeugt. Die Zugkräfte werden von den Schraubenverbindungen 41 auf die Rotorscheibe 9 übertragen.

Gleichzeitig entstehen im zweiten Abstandsring 39, im inneren Lagerring 26, im ersten Abstandsring 31 und in den Verlängerungen 44 der Blisks 6 nahe den Laufschaufeln 5 Druckkräfte, die die Blisks 6 einspannen.

Die Druckkräfte müssen groß genug sein, um die Blisks 6 zusammenzuhalten. Sie dürfen aber auch nicht zu groß sein, damit die auf Zug beanspruchten Bauelemente der Vorrichtung 3, nämlich der Zugankerring 24, das Außengewinde 22 am Zugankerring 24 oder das Innengewinde der Zugankermutter 37, der Zuganker 47, die Schraubenverbindungen 32 und die Schraubenverbindungen 41 im Betrieb nicht überlastet werden.

Der Wirbelgleichrichter 38 ist sowohl in der ersten als auch in der zweiten Ausführungsform an der stromab liegenden Seite der Rotorscheibe 9, die stromab an die Blisks angrenzt, angebracht, so dass er sich zwischen der Rotorscheibe 9 und einer an diese Rotorscheibe 9 angrenzenden Rotorscheibe 4 befindet.

Als Werkstoffe für die Bauelemente der Vorrichtung zum Einspannen von Rotorscheiben eines Strahltriebwerks werden thermisch und mechanisch hoch belastbare Werkstoffe verwendet. Die Werkstoffe der auf Zug belasteten Bauelemente müssen eine hohe Zugfestigkeit aufweisen. Insbesondere der Zuganker 12, 47 und die Rotorscheibe 9 müssen außerdem eine hohe Biegesteifigkeit aufweisen. Die auf Druck belasteten Bauelemente müssen entsprechend eine hohe Druckfestigkeit aufweisen. Alle Bauelemente der Vorrichtungen müssen außerdem eine hohe Dauerfestigkeit aufweisen.

### Bezugszeichenliste

- 1: Rotor
- 3: Vorrichtung
- 4: Rotorscheibe
- 5: Laufschaufel
- 6: Rotorscheibe (Blisk)
- 7: Verlängerung
- 8: Öffnung
- 9: Rotorscheibe
- 10: Abschnitt
- 11: Abschnitt
- 12: Zuganker
- 13: Flansch
- 14: Ende des Zugankers (stromab)
- 15: Absatz
- 16: Anschlag
- 17: axiale Begrenzung
- 18: Außengewinde
- 19: Abschnitt
- 20: Erweiterung
- 21: Ende des Zugankers (stromauf)
- 22: Außengewinde
- 23: Absatz
- 24: Zugankerring
- 25: Zugankerlager
- 26: Lagerring
- 27: Anschlaganordnung
- 28: Spannanordnung
- 29: Schraubenverbindung
- 30: Spannanordnung
- 31: Abstandsring
- 32: Schraubenverbindung
- 33: Spannelement
- 34: Befestigungsabschnitt (Flansch)
- 35: Mittenabschnitt
- 36: Spannabschnitt
- 37: Zugankermutter
- 38: Wirbelgleichrichter
- 39: Abstandsring
- 40: Strömungsrichtung
- 41: Schraubenverbindung
- 42: Absatz
- 43: Verlängerung
- 44: Verlängerung
- 45: Flansch
- 46: Flansch
- 47: Zuganker

## Patentansprüche

1. Strahltriebwerk mit einer Vorrichtung (3) zum Einspannen von beschaufelten Rotorscheiben (4, 6, 9), wobei das Strahltriebwerk im Wesentlichen einen axialen Verdichter mit einem Rotor (1), der mehrere beschaufelte Rotorscheiben (4, 6, 9) aufweist, mindestens einen Turbinenabschnitt, mindestens eine Welle und mindestens einen Zuganker umfasst, wobei mindestens zwei beschaufelte Rotorscheiben an der Verdichtereintrittsseite (2) als Blisks (6) ausgebildet sind, die jeweils eine einteilige Ausführungsform einer Rotorscheibe mit am Umfang verteilten Laufschaufeln (5) bilden,
**dadurch gekennzeichnet, dass**
die Blisks (6) mittels eines Zugankers (12) lösbar eingespannt und die übrigen Rotorscheiben (4, 9) des Verdichterrotors (1), deren Laufschaufeln (5) lösbar angebracht sind, separat und unabhängig vom Zuganker (12,) fest miteinander verbunden sind und der Zuganker (12,) im Wesentlichen rohrförmig ausgebildet, innerhalb von zentralen Öffnungen (8) in den als Blisks (6) ausgebildeten Rotorscheiben angeordnet und fest mit einer Welle verbunden ist, die durch mindestens einen Turbinenabschnitt angetrieben wird und die Blisks (6) mittels des Zugankers (12,) zwischen mindestens einer ersten Anordnung (27), die stromauf der Blisks liegt, und mindestens einer zweiten Anordnung (28), die stromab der Blisks (6) liegt und mit der Rotorscheibe (9) mit lösbaren Laufschaufeln (5) verbunden ist, die stromab an die Blisks (6) angrenzt, eingespannt sind und die erste Anordnung eine Anschlaganordnung (27) und die zweite Anordnung eine Spannanordnung (28) umfasst, wobei die Anschlaganordnung (27) stromauf der Blisks (6) eine Verlängerung (7) einer Blisk (6) der ersten Stufe des Verdichters umfasst, die an einen Anschlag (16) am Zuganker (12) angrenzt.

2. Strahltriebwerk nach Anspruch 1, **dadurch gekennzeichnet, dass** die Spannanordnung (28) mindestens ein Spannelement (33) umfasst.

3. Strahltriebwerk nach Anspruch 2, **dadurch gekennzeichnet , dass** das Spannelement (33) im Wesentlichen ringförmig ist und einen flanschförmigen, radial nach Außen gerichteten Befestigungsabschnitt (34), einen axialen rohrförmigen Mittenabschnitt (35) und einen radial nach innen gerichteten Spannabschnitt (36) aufweist.

4. Strahltriebwerk nach Anspruch 3, **dadurch gekennzeichnet , dass** der radial nach Außen gerichtete Befestigungsabschnitt (34) des Spannelements (33) an einem Abschnitt der Rotorscheibe (9) mit lösbaren Laufschaufeln (5), die stromab an die Blisks (6) angrenzt, befestigt ist.

5. Strahltriebwerk nach Anspruch 4, **dadurch gekennzeichnet , dass** der radial nach Außen gerichtete Befestigungsabschnitt (34) des Spannelements (33) an einem radial innen liegenden Abschnitt (10) der Rotorscheibe (9) mit lösbaren Laufschaufeln (5), die stromab an die Blisks (6) angrenzt, befestigt ist.

6. Strahltriebwerk nach einem der Ansprüche 2 bis 4, **dadurch gekennzeichnet, dass** das Spannelement (33) mittels mindestens eines Spannmittels (37) spannbar ist.

7. Strahltriebwerk nach Anspruch 6, **dadurch gekennzeichnet , dass** der Zuganker (12) an seinem stromab liegenden Ende (14) einen Absatz (15) aufweist, dessen Außendurchmesser kleiner ist als der Außendurchmesser eines stromauf angrenzenden Abschnittes (19) des Zugankers (12), und dass der radial nach innen gerichtete Spannabschnitt (36) des Spannelements (33) den Absatz (15) radial umschließt, wobei der radial nach innen gerichtete Spannabschnitt (36) des Spannelements (33) gegenüber dem Absatz (15) axial verschiebbar und im Betrieb von einer axialen Begrenzung (17) des Absatzes (15) beabstandet ist und an das Spannmittel (37) angrenzt.

8. Strahltriebwerk nach Anspruch 6 oder 7, **dadurch gekennzeichnet , dass** das Spannmittel (37) eine Zugankermutter (37) ist, die auf ein Außengewinde (18), das an den Absatz (15) des Zugankers (12) angrenzt, aufschraubbar ist.

9. Strahltriebwerk mit einer Vorrichtung (3) zum Einspannen von beschaufelten Rotorscheiben (4, 6, 9), wobei das Strahltriebwerk im Wesentlichen einen axialen Verdichter mit einem Rotor (1), der mehrere beschaufelte Rotorscheiben (4, 6, 9) aufweist, mindestens einen Turbinenabschnitt, mindestens eine Welle und mindestens einen Zuganker umfasst, wobei mindestens zwei beschaufelte Rotorscheiben an der Verdichtereintrittsseite (2) als Blisks (6) ausgebildet sind, die jeweils eine einteilige Ausführungsform einer Rotorscheibe mit am Umfang verteilten Laufschaufeln (5) bilden,
**dadurch gekennzeichnet, dass**
die Blisks (6) mittels eines Zugankers (47) lösbar eingespannt und die übrigen Rotorscheiben (4, 9) des Verdichterrotors (1), deren Laufschaufeln (5) lösbar angebracht sind, separat und unabhängig vom Zuganker (47) fest miteinander verbunden sind, und der Zuganker (47) im Wesentlichen rohrförmig ausgebildet, innerhalb von zentralen Öffnungen (8) in den als Blisks (6) ausgebildeten Rotorscheiben angeordnet und fest mit einer Welle verbunden ist, die durch mindestens einen Turbinenabschnitt angetrieben wird, und die Blisks (6) mittels des Zugankers (47) zwischen mindestens einer ersten Anordnung (30), die stromauf der Blisks liegt, und mindestens einer zweiten Anordnung (41), die stromab der Blisks (6) liegt und mit der Rotorscheibe (9) mit lösbaren Laufschaufeln (5) verbunden ist, die stromab an die Blisks (6) angrenzt, eingespannt sind, und die erste Anordnung stromauf der Blisks (6) eine Spannanordnung (30) mit einem Spannmittel (37) und die zweite Anordnung stromab der Blisks (6) mindestens eine Schraubenverbindung (41) zwischen dem Zuganker (47) und der Rotorscheibe (9) mit lösbaren Laufschaufeln (5) umfassen.

10. Strahltriebwerk nach Anspruch 9, **dadurch gekennzeichnet, dass** das stromauf liegende Ende (21) des Zugankers (47) radial von innen an eine rohrförmige stromauf gerichtete Verlängerung (7) der Blisk (6) der ersten Stufe angrenzt, das Spannmittel (37) axial an die Verlängerung (7) und radial an einen Zugankerring (24) angrenzt, der an das stromauf liegende Ende des Zugankers (47) angrenzt, und dass der Zuganker (47) an seinem stromab liegenden Ende einen Flansch (13) aufweist, der an der Rotorscheibe (9) mit lösbaren Laufschaufeln (5), die stromab an die Blisks angrenzt, angebracht ist.

11. Strahltriebwerk nach Anspruch 10, **dadurch gekennzeichnet, dass** der Zuganker (47) in Strömungsrichtung (40) eine konische Erweiterung (20) aufweist und der Flansch (13) des Zugankers (47) an einem radial Außen liegenden Abschnitt (11) der Rotorscheibe (9) mit lösbaren Laufschaufeln (5), die stromab an die Blisks (6) angrenzt, befestigt ist.

12. Strahltriebwerk nach Anspruch 9, **dadurch gekennzeichnet , dass** das stromauf liegende Ende (21) des Zugankers (47) mit mindestens einer Schraubenverbindung (32) an einem Zugankerring (24) befestigt ist, der ein Außengewinde (22) aufweist, und dass das Spannmittel (37) eine Zugankermutter (37) ist, die auf das Außengewinde (22) des Zugankerrings (24) aufschraubbar ist.

13. Strahltriebwerk nach Anspruch 10 oder 12, **dadurch gekennzeichnet, dass** das Spannmittel (37) gleichzeitig einen radial innen liegenden Lagerring (26) eines Zugankerlagers (25) einspannt.

14. Strahltriebwerk nach einem der Ansprüche 1 bis 13, **dadurch gekennzeichnet, dass** mindestens ein Wirbelgleichrichter (38) in Röhrenbauweise an der Rotorscheibe (9) mit lösbaren Laufschaufeln (5), die stromab an die Blisks (6) angrenzt, befestigt ist.

15. Verfahren zum Einspannen von beschaufelten Rotorscheiben (4, 6, 9) unter Verwendung eines Strahltriebwerks gemäß einen der Ansprüche 1 bis 8 oder 9 bis 14,
wobei
die Blisks (6) mittels des Zugankers (12, 47) lösbar eingespannt und die Rotorscheiben (4, 9) mit lösbaren Laufschaufeln (5) separat und unabhängig vom Zuganker (12, 47) fest miteinander verbunden werden.

16. Verfahren nach Anspruch 15 **dadurch gekennzeichnet , dass** die Blisks (6) mittels des Zugankers (12, 47) zwischen einer ersten Anordnung (27, 30), die stromauf der Blisks (6) liegt, und einer zweiten Anordnung (28, 32), die stromab der Blisks (6) liegt und mit der Rotorscheibe (9) mit lösbaren Laufschaufeln (5) verbunden ist, die stromab an die Blisks (6) angrenzt, eingespannt werden.

17. Verfahren nach Anspruch 16, **dadurch gekennzeichnet, dass** der Zuganker (47) von der stromauf der Blisks (6) liegenden ersten Anordnung (30) aus gespannt wird.

18. Verfahren nach Anspruch 16, **dadurch**
**gekennzeichnet , dass** der Zuganker (12) von der stromab der Blisks (6) liegenden zweiten Anordnung (28) aus gespannt wird.

## Claims

1. Jet engine with an apparatus (3) for retaining bladed rotor disks (4, 6, 9), with the jet engine essentially including an axial compressor with a rotor (1) which has several bladed rotor disks (4, 6, 9), at least one turbine section, at least one shaft and at least one tie-rod, with at least two bladed rotor disks at the compressor inlet side (2) being designed as blisks (6), each forming a one-piece assembly, integrally combining a rotor disk with circumferentially distributed rotor blades (5),
**characterized in that**
the blisks (6) are releasably retained via a tie-rod (12) and **in that** the other rotor disks (4, 9) of the compressor rotor (1), the rotor blades (5) of which being releasably attached, are firmly connected to each other, separately and independently of the tie-rod (12), **in that** the tie rod (12) is essentially tubular, disposed within central apertures (8) in the rotor disks designed as blisks (6) and firmly attached to a shaft driven by at least one turbine section, that the blisks (6) are retained by means of the tie rod (12) between at least one first arrangement (27) disposed upstream of the blisks and at least one second arrangement (28) disposed downstream of the blisks (6) and connected to the rotor disk (9) provided with releasable rotor blades (5), with the rotor disk (9) adjoining the blisks (6) on the downstream side, and **in that** the first arrangement includes a stopper arrangement (27) and the second arrangement a tensioning arrangement (28), with the stopper arrangement (27) including, upstream of the blisks (6), a protrusion (7) of a blisk (6) of the first compressor stage which adjoins a stopper (16) on the tie-rod (12).

2. Jet engine in accordance with Claim 1, **characterized in that** the tensioning arrangement (28) includes at least one tensioning element (33).

3. Jet engine in accordance with Claim 2, **characterized in that** the tensioning element (33) is essentially annular and features a flange-type radially outward-extending attaching portion (34), an axial tubular center portion (35), and a radially inward-extending tensioning portion (36).

4. Jet engine in accordance with Claim 3, **characterized in that** the radially outward-extending attaching portion (34) of the tensioning element (33) is attached to a portion of the rotor disk (9) provided with releasable rotor blades (5) and adjoining the blisks (6) on the downstream side.

5. Jet engine in accordance with Claim 4, **characterized in that** the radially outward-extending attaching portion (34) of the tensioning element (33) is attached to a radially inner portion (10) of the rotor disk (9) provided with releasable rotor blades (5) and adjoining the blisks (6) on the downstream side.

6. Jet engine in accordance with one of the Claims 2 to 4, **characterized in that** the tensioning element (33) can be retained by means of at least one tensioning means (37).

7. Jet engine in accordance with Claim 6, **characterized in that** the tie-rod (12) is provided at its downstream end (14) with a step (15), whose outer diameter is smaller than the outer diameter of an upstream-adjoining portion (19) of the tie-rod (12), and that the radially inward-extending tensioning portion (36) of the tensioning element (33) radially embraces the step (15), with the radially inward-extending tensioning portion (36) of the tensioning element (33) being axially moveable relative to the step (15) and, in operation, remote from an axial limitation (17) of the step (15) and adjoining the tensioning means (37).

8. Jet engine in accordance with Claim 6 or 7, **characterized in that** the tensioning means (37) is a tie-rod nut (37) which can be screwed on an external thread (18) adjoining the step (15) of the tie-rod (12).

9. Jet engine with an apparatus (3) for retaining bladed rotor disks (4, 6, 9), with the jet engine essentially including an axial compressor with a rotor (1) which has several bladed rotor disks (4, 6, 9), at least one turbine section, at least one shaft and at least one tie-rod, with at least two bladed rotor disks at the compressor inlet side (2) being designed as blisks (6), each forming a one-piece assembly integrally combining a rotor disk with circumferentially distributed rotor blades (5),
**characterized in that**
the blisks (6) are releasably retained via a tie-rod (47) and **in that** the other rotor disks (4, 9) of the compressor rotor (1), the rotor blades (5) of which being releasably attached, are firmly connected to each other, separately and independently of the tie-rod (47), and **in that** the tie rod (47) is essentially tubular, disposed within central apertures (8) in the rotor disks designed as blisks (6) and firmly attached to a shaft driven by at least one turbine section, and **in that** the blisks (6) are retained by means of the tie rod (47) between at least one first arrangement (30) disposed upstream of the blisks and at least one second arrangement (41) disposed downstream of the blisks (6) and connected to the rotor disk (9) provided with releasable rotor blades (5), with the rotor disk (9) adjoining the blisks (6) on the downstream side, and **in that** the first arrangement, upstream of the blisks (6), includes a tensioning arrangement (30) with a tensioning means (37), and the second arrangement, downstream of the blisks (6), includes at least one bolted connection (41) between the tie-rod (47) and the rotor disk (9) provided with releasable rotor blades (5).

10. Jet engine in accordance with Claim 9, **characterized in that** the upstream end (21) of the tie-rod (47) adjoins radially from the inside a tubular, upstream-extending protrusion (7) of the blisk (6) of the first stage, that the tensioning means (37) axially adjoins the protrusion (7) and radially a tie-rod ring (24) next to the upstream end of the tie-rod (47) and that the tie-rod (47) is, at its downstream end, provided with a flange (13) attaching to the rotor disk (9) provided with releasable rotor blades (5) and adjoining the blisks on the downstream side.

11. Jet engine in accordance with Claim 10, **characterized in that** the tie-rod (47) is provided with a taper (20) in the direction of flow (40), and the flange (13) of the tie-rod (47) is attached to a radially outward-extending portion (11) of the rotor disk (9) provided with releasable rotor blades (5) and adjoining the blisks (6) on the downstream side.

12. Jet engine in accordance with Claim 9, **characterized in that** the upstream end (21) of the tie-rod (47) is attached to a tie-rod ring (24), which is provided with an external thread (22), by means of at least one bolted connection (32), and that the tensioning means (37) is a tie-rod nut (37), which can be screwed on the external thread (22) of the tie-rod ring (24).

13. Jet engine in accordance with Claim 10 or 12, **characterized in that** the tensioning means (37) simultaneously retains a radially inner bearing ring (26) of a tie-rod bearing (25).

14. Jet engine in accordance with one of the Claims 1 to 13, **characterized in that** at least one vortex reducer (38) of the tubular type is attached to the rotor disk (9) provided with releasable rotor blades (5) and adjoining the blisks (6) on the downstream side.

15. Method for the retention of bladed rotor disks (4, 6, 9) by means of a jet engine in accordance with one of the Claims 1 to 8 or 9 to 14, with the blisks (6) being releasably retained by means of the tie-rod (12, 47), and the rotor disks (4, 9) provided with releasable rotor blades (5) being firmly connected to each other, separately and independently of the tie-rod (12, 47).

16. Method in accordance with Claim 15, **characterized in that** the blisks (6) are retained by means of the tie-rod (12, 47) between a first arrangement (27, 30) disposed upstream of the blisks (6) and a second arrangement (28, 32) disposed downstream of the blisks (6) and connected to the rotor disk (9) provided with releasable rotor blades (5), with the rotor disk (9) adjoining the blisks (6) on the downstream side.

17. Method in accordance with Claim 16, **characterized in that** the tie-rod (47) is tensioned from the first arrangement (30) disposed upstream of the blisks (6).

18. Method in accordance with Claim 16, **characterized in that** the tie-rod (12) is tensioned from the second arrangement (28) disposed downstream of the blisks (6).

## Revendications

1. Moteur à réaction avec un dispositif (3) destiné à fixer des disques de rotor aubagés (4, 6, 9), le moteur à réaction comprenant essentiellement un compresseur axial avec un rotor (1) présentant plusieurs disques de rotor aubagés (4, 6, 9), au moins une section de turbine, au moins un arbre et au moins un tirant, dans lequel du côté d'entrée du compresseur (2), au moins deux disques de rotor aubagés sont conçus en tant que blisks (6), qui forment respectivement un ensemble monobloc combinant de façon intégrale un disque de rotor avec des aubes mobiles (5) réparties sur le pourtour,
**caractérisé en ce que**
les blisks (6) sont fixés de manière amovible au moyen d'un tirant (12) et **en ce que** les disques de rotor restants (4, 9) du rotor de compresseur (1), dont les aubes mobiles (5) sont montées de manière amovible, sont fermement reliés entre eux séparément et indépendamment du tirant (12), **en ce que** le tirant (12) pour l'essentiel tubulaire est disposé à l'intérieur d'orifices centraux (8) dans les disques de rotor conçus en tant que blisks (6) et est relié fermement à un arbre entraîné par au moins une section de turbine, **en ce que** les blisks (6) sont fixés au moyen du tirant (12) entre au moins une première structure (27) située en amont des blisks et au moins une deuxième structure (28) située en aval des blisks (6) et reliée au disque de rotor (9) avec des aubes mobiles amovibles (5), lequel disque de rotor (9) jouxtant en aval les blisks (6), et **en ce que** la première structure comprend une structure de butée (27) et la deuxième structure comprend une structure de serrage (28), dans lequel la structure de butée (27) comprend en amont des blisks (6) un prolongement (7) d'un blisk (6) du premier étage du compresseur, qui jouxte une butée (16) sur le tirant (12).

2. Moteur à réaction selon la revendication 1, **caractérisé en ce que** la structure de serrage (28) comprend au moins un élément de serrage (33).

3. Moteur à réaction selon la revendication 2, **caractérisé en ce que** l'élément de serrage (33) est pour l'essentiel annulaire et présente une section d'attache (34) en forme de bride orientée radialement vers l'extérieur, une section médiane (35) axiale tubulaire et une section de serrage (36) radiale orientée vers l'intérieur.

4. Moteur à réaction selon la revendication 3, **caractérisé en ce que** la section d'attache (34) de l'élément de serrage (33) orientée radialement vers l'extérieur est fixée à une section du disque de rotor (9) avec aubes mobiles amovibles (5) qui jouxte en aval les blisks (6).

5. Moteur à réaction selon la revendication 4, **caractérisé en ce que** la section d'attache (34) de l'élément de serrage (33) orientée radialement vers l'extérieur est fixée à une section radialement intérieure (10) du disque de rotor (9) avec aubes mobiles amovibles (5) qui jouxte en aval les blisks (6).

6. Moteur à réaction selon l'une des revendications 2 à 4, **caractérisé en ce que** l'élément de serrage (33) peut être fixé par au moins un moyen de serrage (37).

7. Moteur à réaction selon la revendication 6, **caractérisé en ce que** le tirant (12) présente à son extrémité aval (14) un épaulement (15) dont le diamètre extérieur est inférieur au diamètre extérieur d'une section (19) du tirant (12) adjacente en amont, et que la section de serrage (36) de l'élément de serrage (33) orientée radialement vers l'intérieur entoure radialement l'épaulement (15), sachant que la section de serrage (36) de l'élément de serrage (33) orientée radialement vers l'intérieur est mobile axialement par rapport à l'épaulement (15) et qu'en état de fonctionnement, elle est distante d'une butée de limitation axiale (17) de l'épaulement (15) et jouxte le moyen de serrage (37).

8. Moteur à réaction selon la revendication 6 ou 7, **caractérisé en ce que** le moyen de serrage (37) est un écrou de tirant (37) qui peut être vissé sur un filet mâle (18) qui jouxte l'épaulement (15) du tirant (12).

9. Moteur à réaction avec un dispositif (3) destiné à fixer des disques de rotor aubagés (4, 6, 9), le moteur à réaction comprenant essentiellement un compresseur axial avec un rotor (1) présentant plusieurs disques de rotor aubagés (4, 6, 9), au moins une section de turbine, au moins un arbre et au moins un tirant, dans lequel du côté d'entrée du compresseur (2), au moins deux disques de rotor aubagés sont conçus en tant que blisks (6), qui forment respectivement en ensemble monobloc combinant de façon intégrale un disque de rotor avec des aubes mobiles (5) réparties sur le pourtour,
**caractérisé en ce que**
les blisks (6) sont fixés de manière amovible au moyen d'un tirant (47) et **en ce que** les disques de rotor restants (4, 9) du rotor de compresseur (1), dont les aubes mobiles (5) sont montées de manière amovible, sont fermement reliés entre eux séparément et indépendamment du tirant (47), **en ce que** le tirant (47) pour l'essentiel tubulaire est disposé à l'intérieur d'orifices centraux (8) dans les disques de rotor conçus en tant que blisks (6) et est relié fermement à un arbre entraîné par au moins une section de turbine, et **en ce que** les blisks (6) sont fixés au moyen du tirant (47) entre au moins une première structure (30) située en amont des blisks et au moins une deuxième structure (41) située en aval des blisks (6) et reliée au disque de rotor (9) avec des aubes mobiles amovibles (5) lequel disque de rotor (9) jouxtant en aval les blisks (6), et **en ce que** la première structure en amont des blisks (6) comprend une structure de serrage (30) avec un moyen de serrage (37) et que la deuxième structure en aval des blisks (6) comprend au moins un raccord vissé (41) entre le tirant (47) et le disque de rotor (9) avec des aubes mobiles amovibles (5).

10. Moteur à réaction selon la revendication 9, **caractérisé en ce que** l'extrémité amont (21) du tirant (47) jouxte radialement de l'intérieur un prolongement (7) tubulaire et orienté vers l'amont du blisk (6) du premier étage, que le moyen de serrage (37) jouxte axialement le prolongement (7) et radialement un anneau de tirant (24) qui jouxte l'extrémité amont du tirant (47), et que le tirant (47) présente à son extrémité aval une bride (13) fixée au disque de rotor (9) avec aubes mobiles amovibles (5) qui jouxte en aval les blisks.

11. Moteur à réaction selon la revendication 10, **caractérisé en ce que** le tirant (47) présente une extension conique (20) dans le sens d'écoulement (40) et que la bride (13) du tirant (47) est fixée à une section radialement extérieure (11) du disque de rotor (9) avec aubes mobiles amovibles (5) qui jouxte en aval les blisks (6).

12. Moteur à réaction selon la revendication 9, **caractérisé en ce que** l'extrémité amont (21) du tirant (47) est fixée par au moins un raccord vissé (32) à un anneau de tirant (24) qui présente un filet mâle (22), et que le moyen de serrage (37) est un écrou de tirant (37) qui peut être vissé sur le filet mâle (22) de l'anneau de tirant (24).

13. Moteur à réaction selon la revendication 10 ou 12, **caractérisé en ce que** le moyen de serrage (37) fixe en même temps une bague de palier (26) radialement intérieure d'un palier de tirant (25).

14. Moteur à réaction selon l' une des revendications 1 à 13, **caractérisé en ce qu'**au moins un réducteur de tourbillons (38) de type tubulaire est fixé au disque de rotor (9) avec aubes mobiles amovibles (5) qui jouxte en aval les blisks (6).

15. Procédé destiné à fixer des disques de rotor aubagés (4, 6, 9) en utilisant un moteur à réaction selon l'une des revendications 1 à 8 ou 9 à 14, dans lequel les blisks (6) sont fixés de manière amovible au moyen du tirant (12, 47) et les disques de rotor (4, 9) avec des aubes mobiles amovibles (5) sont fermement reliés entre eux séparément et indépendamment du tirant (12, 47).

16. Procédé selon la revendication 15, **caractérisé en ce que** les blisks (6) sont fixés au moyen du tirant (12, 47) entre une première structure (27, 30) située en amont des blisks (6) et une deuxième structure (28, 32) située en aval des blisks (6) et reliée au disque de rotor (9) avec aubes mobiles amovibles (5) qui jouxte en aval les blisks (6).

17. Procédé selon la revendication 16, **caractérisé en ce que** le tirant (47) est tendu à partir de la première structure (30) située en amont des blisks (6).

18. Procédé selon la revendication 16, **caractérisé en ce que** le tirant (12) est tendu à partir de la deuxième structure (28) située en aval des blisks (6).
